# EUROPÄISCHE PATENTSCHRIFT

(11) **EP 1 759 163 B1**
(45) Veröffentlichungstag und Bekanntmachung des Hinweises auf die Patenterteilung: **19.08.2009**
(21) Anmeldenummer: 04739574.4
(22) Anmeldetag: 03.06.2004
(51) Int. Cl.: F42B 12/34

(54) **HOHLSPITZGESCHOSS**
HOLLOW POINTED BULLET
BALLE A POINTE CREUSE

(30) Priorität: 05.06.2003 DE 10325547
(43) Veröffentlichungstag der Anmeldung: 07.03.2007
(73) Patentinhaber: Heckler & Koch GmbH, 78727 Oberndorf/Neckar (DE)
(72) Erfinder: HIRT, Robert, 72336 Balingen-Stettberg (DE); SEEGER, Heinz, 72296 Schopfloch (DE); ROTH, Marc, 78727 Oberndorf (DE); KRON, Hans-Jürgen, 72189 Vöhringen (DE)
(74) Vertreter: Samson & Partner
(86) Internationale Anmeldenummer: PCT/EP2004/006015
(87) Internationale Veröffentlichungsnummer: WO 2004/109220

(56) Entgegenhaltungen:
- WO-A-93/07438
- DE-A- 19 930 475

## Beschreibung

Die Erfindung betrifft ein Hohlspitzgeschoß, das eine zur Geschossspitze hin mündende Ausnehmung mit kantigem Querschnitt aufweist, gemäß Anspruch 1. Im folgenden bedeutet der Begriff "zylindrisch" in aller Allgemeinheit nur, daß alle geraden Erzeugenden der Bohrung zueinander parallel sind. "Kreiszylindrisch" ist ein Zylinder mit kreisförmigem Querschnitt.

Ein solches Geschoß ist aus der WO 93/07 438 A1 bekannt. Dieses Geschoß ist ein Hohlspitzgeschoß; die Bohrung in diesem Geschoß mündet an dessen Spitze und hat durchgehend einen Vierkantquerschnitt. Auch die DE 22 28 733 A1 zeigt ein Hohlspitzgeschoß mit einer Bohrung, die kantigen Querschnitt aufweist, größer ist als die Bohrung der vorgenannten Druckschrift und mit einer Füllung aus Blei oder Kunststoff versehen. Die US 51 31 123 A1 betrifft ein Geschoß, das zunächst kreiszylindrisch ist, in dessen Spitze dann ein Keil mit kantigem Querschnitt eingedrückt wird und bei dem dann, nach Entfernen des Keils, die Spitze durch Pressen geformt wird, so daß eine koaxiale Innenbohrung mit kantigem Querschnitt entsteht, die nach oben hin kurz vor der Spitze nahezu wieder geschlossen ist. Die US 52 59 320 A1 ist der vorgenannten Druckschrift äußerst ähnlich und verwendet auch die gleiche Zeichnung, wurde aber später eingereicht und richtet sich in erster Linie auf das Zwischenprodukt, das bei der Herstellung des Geschoßes entsteht.

Hohlspitzgeschosse sind schon seit sehr langer Zeit bekannt. Sie verbinden die Vorteile des kleinkalibrigen Mantelgeschosses, wie etwa die gestreckte Flugbahn, mit denen des großkalibrigen Geschosses, wie etwa die Abgabe kinetischer Energie an ein getroffenes Ziel. Im jagdlichen Bereich bildet man ein zweiteiliges Geschoss, dessen mit einer Hohlspitze versehener vorderer Teil sich im getroffenen Wildkörper zerlegen soll, während der massive hintere Teil für einen Ausschuß und somit für Blutverlust des Wildes sorgt. Spuren dieses Blutes ermöglichen gegebenenfalls die Nachsuche mit einem Hund. Ein solches Geschoß ist in der eingangs genannten DE 22 28 733 beschrieben.

Nachteilig sind allerdings der große Wildbretverlulst, besonders, wenn ein Knochen getroffen wurde und große Teile des Wildkörpers mit Splittern des vorderen Geschossteils durchsetzt sind.

Im Polizeieinsatz gelten völlig andere Regeln: das Geschoss soll eine hinlängliche Aufhaltekraft haben, aber seinen Flug möglichst wenig über den getroffenen Körper hinaus fortsetzen. Bauliche Zerstörungen sollen gering sein; besonders soll ein Geschoß, das etwa auf eine Mauer trifft, diese möglichst nicht durchschlagen, um nicht in Räumen Schäden zu verursachen, die der Schütze nicht einsehen kann. Daher verwendet man bei der Polizei neben möglichst großkalibrigen Pistolen meist großkalibrige Maschinenpistolen.

Die letztgenannten Maschinenpistolen sind militärisch von geringem Wert, weil sie eine äußerst schlechte Ballistik aufweisen. Ein Scharfschütze kann z. B. mit einer Patrone wenig anfangen, deren Treffpunkt in Abhängigkeit von der Entfernung zu sehr variiert, da er bei jeder Annäherung oder Entfernung seines Ziels im Laufe eines Einsatzes von neuem die Entfernung bestimmen und den Haltepunkt entsprechend ändern muß.

Moderne Gewehrpatronen für Militärgewehre o. dgl. sind sehr kleinkalibrig (ca. 4,5 bis 5,5 mm). Dies hat unter anderem den Vorteil, daß die schnellen und leichten Geschosse im Anfangsbereich (weniger als etwa 200 m) kaum Höhenunterschiede im Haltepunkt aufweisen. Selbst ein Scharfschütze muß sich in diesem Bereich kaum darum kümmern, wenn sich ein Ziel einige Meter vor- oder zurückbewegt.

Die Durchschlagkraft solcher moderner Kleinpatronen ist, militärisch gesehen, ausreichend; so wird etwa eine Splitterschutzweste, die im allgemeinen vor Pistolengeschossen schützt, auf 100 m Distanz vorne und hinten durchschlagen. Aber ein solches Geschoss fliegt, nachdem es einen menschlichen Körper durchschlagen hat, noch viele hundert Meter weit. Dagegen ist die kinetische Energie, die an den durchschlagenen Körper abgegeben wurde, recht gering. In anderen Worten, ein Straftäter, der nicht unmittelbar tödlich verletzt wird, muß auch nach Erhalt eines Treffers durchaus noch nicht kampfunfähig sein.

Aufgabe der Erfindung ist es daher, ein Gewehrgeschoß zu finden, dessen Ballistik dem entsprechenden Vollmantelgeschoß mindestens weitgehend entspricht, das aber imstande ist, beim Durchschlagen eines lebenden Körpers erheblich mehr seiner kinetischen Energie an diesen Körper abzugeben, als es das entsprechende, herkömmliche Gewehrgeschoß kann. Dabei darf aber die zerstörende Wirkung nicht größer sein als bei etwa einem Geschoß aus einer Polizeipistole.

Diese Aufgabe wird erfindungsgemäß durch den Gegenstand des Anspruchs 1 gelöst, wobei an die Ausnehmung mit kantigem Querschnitt zur Geschoßmitte hin eine Ausnehmung mit kreiszylindrischem Querschnitt fortgesetzt wird (Anspruch 1).

Das erfindungsgemäße Geschoß hat deutliche Vorteile gegenüber bisherigen Hohlspitzgeschoßen: bei letzteren wird die Mündung aufgeweitet wird und bildet Fahnen aus Geschossmaterial, die ganz oder stückweise abreißen, um den Rest des Geschosses für den Ausschuß sorgen zu lassen.

Beim Erfindungsgegenstand sorgt die Ausnehmung mit kreiszylindrischem Querschnitt, die an die Ausnehmung mit kantigem Querschnitt angesetzt ist, für einen sanften, weichen Übergang bei der Verformung des Geschosses, so daß das Geschoß zwar Fahnen bildet, diese aber am Geschoß verbleiben. Das Geschoß kann nach seinem Auftreffen seinen Querschnitt vergrößern, und zwar bis zu seinem Vierfachen. Es bleibt aber ein einheitliches Geschoß. Wenn es nötig sein sollte, das Geschoß aus einer getroffenen Person operativ zu entfernen, ist dies recht einfach möglich. Das erfindungsgemäße Geschoß kann gegebenenfalls für Sondereinsätze sogar so dimensioniert werden, daß es Trennwände u. dgl. in der Regel nicht durchschlägt.

Der hintere Teil des Geschosses, der bei allen bisherigen Hohlspitzgeschossen für einen zuverlässigen Durchschlag sorgt, verbleibt in jedem Fall an den aufgeweiteten vorderen Teilen und wird so stark abgebremst. Die zerstörende Wirkung, die ein Charakteristikum bisheriger Hohlspitzgeschosse ist, ist relativ gering und entspricht etwa der eines Revolvergeschosses.

Um zu vermeiden, daß die Fahnen zu tief einreißen, setzt erfindungsgemäß die Ausnehmung mit kreiszylindrischem Querschnitt die mit kantigem Querschnitt fort. Deren Wirkung wird noch verbessert, wenn die Ausnehmung mit kreiszylindrischem Querschnitt einen geringfügig kleineren Durchmesser aufweist, als es der kleinste Durchmesser der Ausnehmung mit kantigem Querschnitt ist (Anspruch 2). Der Absatz zwischen den beiden Ausnehmungen unterbricht das Einreißen der Fahnen, und der Umstand, daß dieser Absatz nur recht klein ist, bremst zusätzlich das Einreißen weich ab.

Die Deformation der Geschoßspitze läßt sich über die Anzahl der Kanten am Querschnitt regeln. Dies gilt auch im Hinblick auf die Wahl des Geschoßmaterials und des Kalibers. In idealer Weise ist die Ausnehmung mit kantigem Querschnitt als Innenvierkant ausgebildet (Anspruch 3). Die Kanten sind demnach um jeweils 90° längs des Innenumfangs voneinander getrennt. Bei einer derartigen Ausbildung treten die oben beschriebenen Vorzüge besonders deutlich und unverfälscht hervor. Bei weniger als 4 Kanten am Querschnitt ist die Deformation erschwert, bei mehr als 4 Kanten ist sie erleichtert.

Bestimmte Abmessungen für die Ausnehmungen haben sich besonders bewährt: es ist besonders vorteilhaft, daß die mit kreiszylindrischem Querschnitt kürzer ist als die Ausnehmung mit kantigem Querschnitt (Anspruch 4). So wird eine gute Wirkung zusammen mit einem noch ausreichenden Geschoßgewicht erreicht.

Dabei ist es besonders vorteilhaft, daß die Ausnehmung mit kreiszylindrischem Querschnitt etwa halb so lang ist wie die mit kantigem Querschnitt (Anspruch 5).

Besonders zweckmäßig ist es, daß die Ausnehmung mit kantigem Querschnitt sich nur über die Länge der Geschoßspitze erstreckt, bevor das Geschoß Kalibergröße hat (Anspruch 6). Dabei wird ein leichte Einreißen der Geschossspitze erreicht, aber fortlaufend immer mehr erschwert, bis der Beginn der Ausnehmung mit kreiszylindrischem Querschnitt einen milden Auslauf des Einrisse zur Folge hat.

Insgesamt hat sich eine Geschossgeometrie bewährt, bei der die Länge der Ausnehmung mit kantigem Querschnitt ein Fünftel bis ein Drittel, bevorzugt ein Viertel der Gesamtlänge des Geschosses beträgt (Anspruch 7). So wird ein optimales Verhältnis zwischen Masse des Geschosses und Wirkung erreicht.

Bewährt hat sich auch, daß der Abstand zweier gegenüberliegender Seiten der Ausnehmung mit kantigem Querschnitt etwa ein Drittel des Kalibers beträgt (Anspruch 8). Eine kleinere Ausnehmung würde zu spät einreißen, eine größere für Splitter sorgen.

Grundsätzlich ist die Erfindung auf Geschosse aller Art anwendbar; die besondere Notwendigkeit und Wirkung sowie der besondere Nutzen der Erfindung wird aber dann erreicht, wenn das Geschoßkaliber etwa 4,6 mm beträgt (Anspruch 9). Das Geschoß ist demnach deutlich kleiner im Durchmesser als alle bekannten Polizeigeschosse, wird aber nach dem Auftreffen auf ein Kaliber von etwa 9 mm aufgeweitet, ohne daß sich Splitter ablösen. Gleichzeitig ist bei verhältnismäßig niedriger Mündungsenergie eine optimal gestreckte Flugbahn erreicht.

Die folgenden Abmessungen ergeben sich als besonders vorteilhaft für ein solches Kleinstkalibergeschoss: so ist es vorteilhaft, daß der Abstand zweier gegenüberliegender Seiten des kantigen Querschnitts ca. 1,5 mm beträgt (Anspruch 10) und daß der Durchmesser der Ausnehmung mit kreiszylindrischem Querschnitt ca. 1,3 mm beträgt.

Grundsätzlich werden die Ausnehmungen in Hohlspitzgeschossen ausgefüllt oder mindestens überdeckt, um dafür zu sorgen, daß das Geschoß möglichst strömungsgünstig ist. Erfindungsgemäß wird aber vorgezogen, daß die Ausnehmungen offen sind (Anspruch 12). So wird verhindert, daß eine Abdeckung oder Einlage sich vom Geschoß löst, was zu Zuführstörungen oder zu einer Veränderung der Außen- und Zielballistik führen kann. Es ist hierdurch auch ausgeschlossen, daß sich die Abdeckung oder Einlage beim Auftreffen vom Geschoß löst und so einen losgelösten Splitter bildet.

Die Erfindung wird anhand eines Ausführungsbeispiels mit der beigefügten Zeichnung noch näher beschrieben, deren einzige Figur einen Teil-Längsschnitt durch eine Patrone mit Geschoss zeigt.

Die Zeichnung zeigt eine Patrone 1 mit einer Hülse 3 und einem Geschoß 5, das von der Spitze her eine koaxiale Ausnehmung 7 aufweist. Diese Ausnehmung 7 besteht aus einem ersten Abschnitt 9 mit Vierkantquerschnitt, der in die Geschossspitze einmündet. Der Vierkantabschnitt 9 setzt sich fort mit einer Ausnehmung 11 mit rundem oder kreiszylindrischen Querschnitt, die eine Sackbohrung bildet. Die Achsen der Ausnehmungen 9 und 11 fallen mit der gemeinsamen Mittelachse 13 von Geschoß 5 und Patronenhülse 3 zusammen.

Zwischen den beiden Ausnehmungen 9 und 11 ist ein sanfter Absatz 15 gebildet, mit geringer Erstreckung, die in der Mitte der Seiten des Vierkants zu jeder Seite hin nur einen Zehntel Millimeter beträgt. Dieser sanfte Abstand zur Ausnehmung mit rundem Querschnitt 11 hin sorgt dafür, daß nach Aufprall und Verformung des Geschosses die ausgebogenen Fahnen nicht abreißen.

Bei einem Nennkaliber von 4,6 mm beträgt die Länge der Vierkantausnehmung 9 nur 4,0 mm und die Länge der Rundausnehmung 11 nur 2,0 mm.

Da die Vierkantausnehmung 9 die Geschossspitze anschneidet, ergibt sich eine Öffnung mit geschwungenen Kanten und zurückgesetzten Ecken. Diese Öffnung sorgt dafür, daß das Geschoss 3 nach dem Auftreffen sehr rasch und gleichmäßig längs der Längskanten der Vierkantausnehmung 9 einreißt. Der Absatz zwischen Vierkant- und Rundausnehmung 9, 11 stoppt diese Risse, so daß die ausgebogenen Fahnen aus Geschossmaterial nicht abreißen können.

Das Geschoß 5 selbst weist keinen gesonderten, verformten und mit Blei gefüllten Mantel auf. Vielmehr wird das Geschoßmaterial aus einer hochzähen Weichmetallegierung gebildet, auf die eine Führungsschicht aus Kupfer o. dgl. aufplattiert bzw. aufgalvanisiert sein kann.

Das Gewicht des Geschosses 5 ist durch die beiden Ausnehmungen 9, 11 nur unerheblich verringert.

## Patentansprüche

1. Hohlspitzgeschoß (5), dessen zur Geschoßspitze hin mündende Ausnehmung (9, 11) zur Geschoßspitze hin einen kantigen Querschnitt und daran anschließend zur Geschoßmitte hin, einen kreiszylindrischen Querschnitt aufweist.

2. Hohlspitzgeschoss nach Anspruch 1, **dadurch gekennzeichnet, daß** die Ausnehmung mit kreiszylindrischem Querschnitt einen geringfügig kleineren Durchmesser aufweist, als es der kleinste Durchmesser des kantigen Querschnitts ist.

3. Hohlspitzgeschoss nach einem der vorstehenden Ansprüche, **dadurch gekennzeichnet, daß** der Querschnitt ein Innenvierkant ist.

4. Hohlspitzgeschoss nach einem der vorstehenden Ansprüche, **dadurch gekennzeichnet, daß** die Ausnehmung (11) mit kreiszylindrischem Querschnitt kürzer ist als die Ausnehmung (9) mit kantigem Querschnitt.

5. Hohlspitzgeschoss nach Anspruch 4, **dadurch gekennzeichnet, daß** die Ausnehmung (11) mit kreiszylindrischem Querschnitt etwa halb so lang ist wie die Ausnehmung (9) mit kantigem Querschnitt.

6. Hohlspitzgeschoss nach einem der vorstehenden Ansprüche, **dadurch gekennzeichnet, daß** die Ausnehmung (9) mit kantigem Querschnitt sich nur über die Länge der Geschoßspitze erstreckt, bevor das Geschoß (5) Kalibergröße hat.

7. Hohlspitzgeschoss nach einem der vorstehenden Ansprüche, **dadurch gekennzeichnet, daß** die Länge der Ausnehmung (9) mit kantigem Querschnitt ein Fünftel bis ein Drittel, bevorzugt ein Viertel der Gesamtlänge des Geschosses (5) beträgt.

8. Hohlspitzgeschoss nach einem der vorstehenden Ansprüche, **dadurch gekennzeichnet, daß** der Abstand zweier gegenüberliegender Seiten der Ausnehmung (9) mit kantigem Querschnitt etwa ein Drittel des Kalibers des Geschosses (5) beträgt.

9. Hohlspitzgeschoss nach einem der vorstehenden Ansprüche, **dadurch gekennzeichnet, daß** das Nennkaliber des Geschosses (5) etwa 4,6 mm beträgt.

10. Hohlspitzgeschoss nach Anspruch 9, **dadurch gekennzeichnet, daß** der Abstand zweier gegenüberliegender Seiten des kantigen Querschnitts ca. 1,5 mm beträgt.

11. Hohlspitzgeschoss nach Anspruch 10, **dadurch gekennzeichnet, daß** der Durchmesser der Ausnehmung (11) mit kreiszylindrischem Querschnitt ca. 1,3 mm beträgt.

12. Hohlspitzgeschoss nach einem der vorstehenden Ansprüche, **dadurch gekennzeichnet, daß** die Ausnehmungen (9, 11) zur Geschossspitze hin offen sind.

## Claims

1. A hollow point bullet (5) in which a recess (9) opening at the point of the bullet comprises a square cross section towards the bullet point and, adjacent thereto, a recess (11) comprises a circular cylindrical cross section.

2. A hollow point bullet according to Claim 1,
**characterised in that** the recess with a square cross section has a slightly smaller diameter than the smallest diameter of the square cross section has.

3. A hollow point bullet according to one of the preceding Claims,
**characterised in that** the cross section is a square hole.

4. A hollow point bullet according to one of the preceding Claims,
**characterised in that** the recess (11) with the circular cylindrical cross section is shorter than the recess (9) with the square cross section.

5. A hollow point bullet according to Claim 4,
**characterised in that** the recess (11) with the circular cylindrical cross section is roughly half the length of the recess (9) with the square cross section.

6. A hollow point bullet according to one of the preceding Claims,
**characterised in that** the recess (9) with the square cross section extends only over the length of the bullet point before the bullet (5) is full caliber size.

7. A hollow point bullet according to one of the preceding Claims,
**characterised in that** the length of the recess (9) with the square cross section is one fifth to one third, preferably one quarter, of the total length of the bullet (5).

8. A hollow point bullet according to one of the preceding Claims,
**characterised in that** the distance between two opposite sides of the recess (9) with a square cross section is roughly one third of the caliber of the bullet (5).

9. A hollow point bullet according to one of the preceding Claims,
**characterised in that** the nominal caliber of the bullet (5) is approximately 4.6 mm.

10. A hollow point bullet according to Claim 9,
**characterised in that** the distance between two opposite sides of the square cross section is approx. 1.5 mm.

11. A hollow point bullet according to Claim 10,
**characterised in that** the diameter of the recess (11) with the circular cylindrical cross section is approximately 1.3 millimeters.

12. A hollow point bullet according to one of the preceding Claims,
**characterised in that** the recesses (9, 11) are open towards the tip of the bullet.

## Revendications

1. Balle à pointe creuse (5), dont un évidement (9, 11) débouchant vers une pointe de la balle présente, vers la pointe de la balle, une section transversale anguleuse, et de manière contiguë vers le milieu de la balle, une section transversale cylindrique et circulaire.

2. Balle à pointe creuse selon la revendication 1, **caractérisée en ce que** l'évidement à section transversale cylindrique et circulaire présente un diamètre légèrement inférieur au plus petit diamètre de la section transversale anguleuse.

3. Balle à pointe creuse selon l'une quelconque des revendications précédentes, **caractérisée en ce que** la section transversale est un carré femelle.

4. Balle à pointe creuse selon l'une quelconque des revendications précédentes, **caractérisée en ce que** l'évidement (11) à section transversale cylindrique et circulaire est plus court que l'évidement (9) à section transversale anguleuse.

5. Balle à pointe creuse selon la revendication 4, **caractérisée en ce que** l'évidement (11) à section transversale cylindrique et circulaire est à peu près moitié moins long que l'évidement (9) à section transversale anguleuse.

6. Balle à pointe creuse selon l'une quelconque des revendications précédentes, **caractérisée en ce que** l'évidement (9) à section transversale anguleuse s'étend uniquement sur la longueur de la pointe de la balle avant que la balle (5) n'ait une taille de calibre.

7. Balle à pointe creuse selon l'une quelconque des revendications précédentes, **caractérisée en ce que** la longueur de l'évidement (9) à section transversale anguleuse est comprise entre un cinquième et un tiers, de préférence s'élève à un quart de la longueur totale de la balle (5).

8. Balle à pointe creuse selon l'une quelconque des revendications précédentes, **caractérisée en ce que** la distance entre deux côtés opposés de l'évidement (9) à section transversale anguleuse s'élève à peu près à un tiers du calibre de la balle (5).

9. Balle à pointe creuse selon l'une quelconque des revendications précédentes, **caractérisée en ce que** le calibre nominal de la balle (5) s'élève à peu près à 4,6 mm.

10. Balle à pointe creuse selon la revendication 9, **caractérisée en ce que** la distance entre deux côtés opposés de la section transversale anguleuse s'élève environ à 1,5 mm.

11. Balle à pointe creuse selon la revendication 10, **caractérisée en ce que** le diamètre de l'évidement (11) à section transversale cylindrique et circulaire s'élève environ à 1,3 mm.

12. Balle à pointe creuse selon l'une quelconque des revendications précédentes, **caractérisée en ce que** les évidements (9, 11) sont ouverts vers la pointe de la balle.
